# EUROPÄISCHE PATENTSCHRIFT

(11) **EP 0 463 449 B1**
(45) Veröffentlichungstag und Bekanntmachung des Hinweises auf die Patenterteilung: **24.11.1993**
(21) Anmeldenummer: 91109484.5
(22) Anmeldetag: 08.06.1991
(51) Int. Cl.: B65C 9/22

(54) **An einer Leimwalze anstellbarer Leimschaber in einer Etikettiermaschine**
Adjustable glue scraper for glue roller in a labelling machine
Râcleur de colle réglable par rapport à un rouleau encolleur dans une machine d'étiquetage

(30) Priorität: 18.06.1990 DE 4019409; 24.01.1991 DE 4102022
(43) Veröffentlichungstag der Anmeldung: 02.01.1992
(73) Patentinhaber: KHS ETI-TEC MASCHINENBAU GmbH, D-40699 Erkrath (DE)
(72) Erfinder: Zodrow, Rudolf, W-4000 Düsseldorf (DE); Nitschke, Werner, W-4000 Düsseldorf (DE)

(56) Entgegenhaltungen:
- DE-A- 3 300 008
- DE-U- 8 512 017
- DE-U- 8 706 761

## Beschreibung

Die Erfindung bezieht sich auf einen an eine Leimwalze anstellbaren Leimschaber in einer Etikettiermaschine gemäß Oberbegriff der Ansprüche 1 und 2.

Aus der Praxis bekannte Etikettiermaschine für Flaschen weisen einen Leimschaber der eingangs genannten Art auf, um damit die Leimschichtdicke auf der Leimwalze in Abhängigkeit von der Art der für die Etikettierung verwendeten Etiketten einstellen zu können. Die Einstellung des Leimschabers in nahezu druckloser Anlage an der Leimwalze dient dazu, bei Leerlauf der Etikettiermaschine, wenn kein Leim mehr von der Leimwalze für die Etiketten abgenommen wird, die Leimwalze leimfrei zu machen.

In der Praxis hat sich nun gezeigt, daß die Einstellung der für ein bestimmtes Etikett optimalen Spaltweite von der Leistung der Etikettiermaschine abhängt. Bei schnellaufender Etikettiermaschine bewirkt der Leimstau vor dem Leimschaber eine Abplattung des elastischen Mantels der Leimwalze mit der Folge, daß die Spaltweite gegenüber den Verhältnissen bei einer langsamer laufenden Etikettiermaschine vergrößert ist. Das führt zu einem unterschiedlich dicken Leimfilm auf der Leimwalze. Das bedeutet wiederum, daß die Beleimungsverhältnisse bei den verschiedenen Leistungen nicht optimal sind.

Die DE-U-8 706 761 offenbart einen an eine Leimwalze anstellbaren Leimschaber in einer Etikettiermaschine, der mit einem Träger auf einer Welle verschwenkbar gelagert ist. Der Träger des Leimschabers ist in Richtung eines gestellfesten, auf minimale Spaltweite des Leimschabers gegenüber der Leimwalze eingestellten Anschlages federbelastet und parallel zu diesem Anschlag ist ein weiterer gestellfester Anschlag vorgesehen, an dem der Träger über ein Stellglied mit konstantem Stellweg abstützbar ist.

Der Erfindung liegt die Aufgabe zugrunde, bei einem Leimschaber der eingangs genannten Art Vorkehrungen zu treffen, die im Betrieb eine Umstellung des Leimschabers erlauben.

Diese Aufgabe wird erfindungsgemäß dadurch gelöst, daß das Stellglied als mehrstafig wirkende Stellvorrichtung ausgebildet ist, wobei diese Stellvorrichtung eine mehrere Stellzylinder aufweisende Zylinderkolbeneinheit mit in Reihe oder parallel geschalteten Stellzylindern ist.

In selbständiger Ausbildung der Erfindung wird bei einem zweiteiligen Leimschaber vorgeschlagen, daß die beiden Träger über eine solche einseitig wirkende Mitnahmevorrichtung miteinander gekoppelt sind, daß bei Ansteuerung eines Stellgliedes der diesem Stellglied zugeordnete Träger den anderen mitnimmt, oder wobei die beiden Träger über eine zweiseitig wirkende Mitnahmevorrichtung mit einem solchen begrenzten Leerhub miteinander gekoppelt sind, daß die Mitnahmevorrichtung nur in einem Teil des Stellbereichs der Stellglieder anspricht und das Stellglied mindestens eines Leimschaberteils als mehrstufig wirkende Stellvorrichtung ausgebildet ist, wobei die Stellvorrichtung mehrere Stellzylinder aufweist.

Konstruktiv läßt sich die Mitnahmevorrichtung auf einfache Art und Weise mit einem an einem Träger gehaltenen Mitnehmer und einem vom anderen Träger gehaltenen Widerlager verwirklichen.

Die erfindungsgemäße Lösung läßt sich sowohl mit einem begrenzten Leerhub als auch ohne Leerhub verwirklichen. Ohne Leerhub führt die Ansteuerung eines Stellgliedes zu gleichen Spaltweiteneinstellungen der Schaberteile an der Leimwalze, mit dem begrenzten Leerhub sind unterschiedliche Spaltweiten möglich. In jedem Fall behindert aber die Mitnahmevorrichtung nicht die unabhängige Betätigung der beiden Stellglieder, um verschiedene Betriebsstellungen auch untereinander einzustellen.

Die Stellvorrichtung kann entweder eine Zylinderkolbeneinheit mit in Reihe geschalteten Stellzylindern sein, wobei vorzugsweise von den Stellzylindern ein Stellzylinder mit seiner Kolbenstange auf den Kolben eines anderen Stellzylinders einwirkt, der gegenüber dem ersten Stellzylinder den größeren Hub hat, oder eine Zylinderkolbeneinheit mit parallel zueinander angeordneten Stellzylindern mit verschieden großen Hüben umfassen oder eine Kombination dieser Zylinderkolbeneinheiten.

Wegen der Zweistufigkeit der Stellvorrichtung ist es möglich, bei laufendem Betrieb die Leimschaberteile auf unterschiedliche Betriebsstellungen einzustellen, um die leistungsabhängige Abplattung der elastischen Leimwalze zu berücksichtigen. So werden bei kleiner Leistung die Leimschaber in eine erste Stellung gebracht. Wird die Maschine dann hochgefahren auf hohe Leistung, bewegt die Stellvorrichtung den Leimschaber weiter auf die Leimwalze zu, so daß der Leimspalt bei hoher Leistung im wesentlichen gleich dem Leimspalt bei kleiner Leistung ist.

Sofern die Stellvorrichtung zwei parallel geschaltete Zylinderkolbeneinheiten mit jeweils in Reihe geschalteten Stellzylindern mit verschieden großem Hub hat, bietet diese Stellvorrichtung fünf verschiedene Stellmöglichkeiten, und zwar die Stellung des Leimschabers in nahezu druckloser Anlage an der Leimwalze und vier Stellungen für unterschiedliche Spaltweiten.

Manchmal besteht auch die Forderung, unterschiedliche Leimschichtdicken an der Leimwalze einzustellen, wenn unterschiedliche Etiketten gleichzeitig verarbeitet werden sollen. Im Stand der Technik wird dies mittels eines geteilten Leimschabers verwirklicht, für dessen beide Teile jeweils eigene Stellglieder vorgesehen sind. Das bedeutet, daß in jedem Fall sowohl für gleiche als auch ungleiche Spaltweiten beide Stellglieder betätigt werden müssen. Um den erforderlichen vorrichtungstechnischen Aufwand zu vermindern, ist nach einer weiteren Ausgestaltung der Erfindung vorgesehen, daß bei einem zweiteilig ausgebildeten Leimschaber, dessen beide Teile mit jeweils eigenem Träger auf der Welle übereinander verschwenkbar gelagert sind, die beiden Träger über eine solche einseitig wirkende Mitnahmevorrichtung miteinander gekoppelt sind, daß bei Ansteuerung eines Stellgliedes der diesem Stellglied zugeordnete Träger den anderen mitnimmt.

Konstruktiv läßt sich die Mitnahmevorrichtung auf einfache Art und Weise mit einem an einem Träger gehaltenen Mitnehmer und einem vom anderen Träger gehaltenen Widerlager verwirklichen.

Die erfindungsgemäße Lösung läßt sich sowohl mit Leerhub als auch ohne Leerhub verwirklichen. Ohne Leerhub führt die Ansteuerung eines Stellgliedes zu gleichen Spaltweiteneinstellungen der Schaberteile an der-Leimwalze, mit Leerhub zu unterschiedlichen Spaltweiten. In jedem Fall behindert aber die Mitnahmevorrichtung nicht die unabhängige Betätigung der beiden Stellglieder, um verschiedene Spaltweiten einzustellen.

Die Flexibilität des Leimschabers für die Einstellung auf unterschiedliche Spaltweiten kann noch dadurch verbessert werden, daß die Mitnahmevorrichtung einen einstellbaren Leerhub aufweist.

Für Wartungszwecke ist es von Vorteil, wenn die beiden Träger über eine zweiseitig wirkende Mitnahmevorrichtung mit einem solchen Leerhub miteinander gekoppelt sind, daß die Mitnahmevorrichtung nicht im Stellbereich der Stellglieder anspricht. In einem solchen Fall sollte an einem Träger ein Handhebel sein, mit dem die gesamte Schabereinheit aus der Betriebsstellung bzw. aus der Leerlaufstellung heraus in die Wartungsstellung zurückgeschwenkt werden kann. Eine solche zweiseitig wirkende Mitnahmevorrichtung kann allerdings auch alternativ zur einseitig wirkenden Mitnahmevorrichtung vorgesehen sein. Eine solche Mitnahmevorrichtung erlaubt es, wahlweise mit dem einen oder anderen Stellglied beide Schaberteile zu verstellen, was bei einem einseitig wirkenden Mitnehmer nur mit einem der beiden Stellglieder möglich ist.

Die Federbelastung eines jeden, auf minimale Spaltweite des zugehörigen Leimschaberteils eingestellten Anschlages läßt sich nach einer Ausgestaltung der Erfindung durch ein auf eine Keilfläche wirkendes Druckstück verwirklichen.

Im folgenden wird die Erfindung anhand einer Ausführungsbeispiele darstellenden Zeichnung näher erläutert:

Im einzelnen zeigen:
- Fig. 1: einen einteiligen Leimschaber in einer Leimwalze in Vorderansicht,
- Fig. 2: eine Stellvorrichtung für einen Leimschaber gemäß Fig. 1 in Vorderansicht,
- Fig. 3: den Leimschaber mit Leimwalze gemäß Fig. 1 und Stellvorrichtung gemäß Fig. 2 in Aufsicht und teilweise im Schnitt,
- Fig. 4: die Stellvorrichtung für den Leimschaber gemäß Fig. 2 in Seitenansicht aus Richtung des Pfeiles A der Fig. 2,
- Fig. 4 a-c: die Stellvorrichtung gemäß Fig. 3 in Aufsicht und teilweise im Schnitt in verschiedenen Einstellungen,
- Fig. 5: eine Stellvorrichtung für einen zweiteiligen Leimschaber in Vorderansicht entsprechend der Darstellung gemäß Fig. 4,
- Fig. 6: eine Stellvorrichtung für den zweiteiligen Leimschaber gemäß Fig. 5 in Seitenansicht entsprechend der Darstellung der Fig. 4
und
- Figur 7: die Stellvorrichtung gemäß Figur 6 im Schnitt nach der Linie I-I der Figur 6.

Auf einer Welle 1 ist ein einen einteiligen Leimschaber 2 tragender Träger 3 schwenkbar gelagert. Der Träger 3 trägt auf Hebelarmen 4, 5 Stellglieder 6, 7 in Form von unabhängig voneinander druckbetriebenen Stellzylindern, die sich im ausgefahrenen Zustand an einstellbaren Anschlägen 8, 9 abstützen. Diese mittels Drehknöpfen 8a, 9a einstellbaren Anschläge 8, 9 sind von einer Halterung 10 getragen, die unterhalb des Leimschabers 2 gestellfest auf der Welle 1 mit einer Schraube 11 justiert ist. Neben den Anschlägen 8, 9 auf der Halterung 10 angeordnete Stellschrauben 13, 14 bilden Anschläge für neben den Stellgliedern 6, 7 auf den Hebelarmen 4, 5 angeordnete Bolzen 15, 16, so daß mit ihnen bei nicht betätigten Stellzylindern 26/27 für den Leerlaufbetrieb die Verschwenkung der Träger 4, 5 auf kleinste Spaltweite voreingestellt werden kann, wobei der Leimschaber 2 praktisch drucklos an der Leimwalze 19 anliegt. Dazu greifen in eine keilförmige Kerbe 15a, 16a der Bolzen 15, 16 Kugeln federnder Druckstücke 17, 18 so ein, daß es zu einer Krafteinleitung entgegen der Kraftrichtung der Stellglieder 6, 7 kommt. Auf diese Weise wird nach Druckentlastung der Träger 3 selbsttätig in die Leerlaufposition bis an die Anschläge 8, 9 zurückgeschwenkt. Darüber hinaus hat die so erzeugte Kraft eine stabilisierende Wirkung auf die durch den inhomogenen Leim verursachte, unstetige Kraftentwicklung zwischen dem Leimschaber 2 und einer Leimwalze 19.

Die beiden als hydraulische Stellzylinder ausgebildeten Stellglieder 6, 7 sind für unterschiedlichen Hub ausgelegt, so daß bei Beaufschlagung des einen Stellgliedes 6 der Leimschaber 2 auf eine erste Spaltweite und durch Beaufschlagung des zweiten Stellgliedes 7 der Leimschaber 2 auf eine zweite andere Spaltweite eingestellt wird. Das gleiche Ergebnis kann bei gleichen Hüben auch durch unterschiedliche Einstellung der Anschläge 8, 9 erreicht werden.

Alternativ können statt der beiden parallel arbeitenden Stellglieder 6, 7 auch zwei hintereinander angeordnete Stellglieder 26, 27 entsprechend den Fig. 4a bis 4c vorgesehen sein. Die beiden als Stellzylinder ausgebildeten Stellglieder 26, 27 sind wie die Stellglieder 6, 7 des ersten Ausführungsbeispiels unabhängig voneinander mit Druck beaufschlagbar. Jeder Stellzylinder 26, 27 weist einen an einer Feder 26', 27' abgestützten Kolben 26'', 27'' auf. Die Kolbenstange 27''' des Stellzylinders 27 wirkt auf den Kolben 26'' des Stellzylinders 26 ein, während die Kolbenstange 26''' den Anschlag 28 des Stellgliedes bildet. Die beiden Stellzylinder 26, 27 sind so ausgelegt, daß der Stellzylinder 27 einen größeren Hub als der Stellzylinder 26 hat.

Diese in Reihe geschalteten Stellzylinder 26, 27 können allerdings auch jeden der Stellzylinder 6, 3 des Ausführungsbeispiels 3 ersetzen, wobei dann die Stellzylinder 26 einerseits und die Stellzylinder 27 andererseits unterschiedliche Hübe haben. Eine solche Ausbildung dient zur Vervielfältigung der Stellmöglichkeiten.

Um für Reinigungszwecke den Leimschaber 2 aus seiner Leerlaufposition in eine weit abgeschwenkte Position zu bringen, ist am Träger 3 ein Hebel 29 befestigt. Damit bei Betätigung des Hebels 29 der Leimschaber 2 nicht zu weit verschwenkt wird, trägt die gestellfeste Halterung 10 einen Anschlagstift 30.

Das Ausführungsbeispiel der Fig. 5 bis 7 unterscheidet sich von dem beschriebenen Ausführungsbeispiel im wesentlichen dadurch, daß der Leimschaber aus zwei übereinander angeordneten Teilen mit jeweils eigenem Träger 3a, 3b besteht und die beiden Träger 3a, 3b über eine einseitig wirkende und/oder beidseitig wirkende Mitnahmevorrichtung 21 bis 22a, 24, 25 gekoppelt sind. Deshalb reicht es für das Verständnis des Ausführungsbeispiels mit dem geteilten Leimschaber aus, wenn die weitere Beschreibung auf diese Unterschiede beschränkt wird.

Ein am Träger 3a angebrachter Hebel 21 bildet einen einseitig wirkenden Mitnehmer, an dessen Ende sich ein einstellbares Widerlager 21a befindet. Ihm benachbart, an einem Hebelarm 22 des Trägers 3b befestigt, liegt eine Justierschraube 22a. Der als Hebel 21 ausgebildete Mitnehmer und der Hebelarm bilden eine zwischen den Leimschaberteilen einseitig wirksame Mitnahmevorrichtung. Mit der Justierschraube 22a und dem Widerlager 21a läßt sich der Leerhub und somit die spätere relative Verdrehung zwischen den Trägern 3a, 3b und damit auch der Schaberteile sowie auch die Spaltweite zwischen der Leimwalze 20 und den Schaberteilen einstellen.

Die Funktion der einseitig wirkenden Mitnahmevorrichtung 21 bis 22a ist folgende: Wird bei drucklosem Stellglied 7 das Stellglied 6 mit Druck beaufschlagt, verschwenkt es unter Abstützung an dem einstellbaren Anschlag 8 den Träger 3a und damit auch den als Mitnehmer wirkenden Hebel 21. Sobald der Hebel 21 mit dem Widerlager 21a auf die Justierschraube 22a trifft, wird über den Hebelarm 22 auch der Träger 3b verschwenkt. Von dem eingestellten Leerhub hängt die Spaltweite der Leimschaberteile an der Leimwalze 20 ab. Anschließend kann durch Druckbeaufschlagung des Stellgliedes 7 der Träger 3b weiterverschwenkt werden. In den beiden möglichen Extremfällen wird in einem Fall der Träger 3b gleichzeitig mitgenommen und im anderen Fall überhaupt nicht. Im letzteren Fall sind die Verschwenkbewegungen beider Leimschaberteile völlig unabhängig voneinander.

In Fig. 5 ist auch eine beidseitig wirkende Mitnahmevorrichtung dargestellt. Sie besteht aus einem Stift 24, der fest am Träger 3a eingefügt ist, und aus einer Bohrung 25 im Träger 3b, in die der Stift 24 mit Spiel eingreift. Die Größe der Bohrung 25 ist so bemessen, daß eine begrenzte unabhängige Verstellung der Schaberteile möglich ist. Die Funktion entspricht der einseitigen Mitnahmevorrichtung, wobei allerdings in diesem Fall die gemeinsame Bewegung entweder vom Stellglied 7 oder vom Stellglied 6 ausgeführt werden kann.

Die beidseitig wirkende Mitnahmevorrichtung 24, 25 kann zusätzlich zu der Mitnahmevorrichtung 21 bis 22a vorgesehen sein. In diesem Fall dient sie dazu, den unteren Träger 3a mit dem unteren Schaberteil mitzunehmen, wenn mittels des am Träger 3b des oberen Schaberteils befestigten Hebels 2a beide Schaberteile zum Beispiel für Reinigungszwecke von der Leimwalze 20 weggeschwenkt und anschließend wieder zurückgeschwenkt werden sollen. Ein Stift 29 verhindert eine zu weite Verschwenkung.

Es versteht sich, daß auch bei dem zweiteiligen Leimschaber die Stellglieder 6, 7 jeweils als parallel oder hintereinander angeordnete zweistufige Stellvorrichtungen ausgebildet sind, wie in den Figuren 4a bis 4c dargestellt ist.

## Patentansprüche

1. An eine Leimwalze (19) anstellbarer Leimschaber (2) in einer Etikettiermaschine, der mit einem Träger (3) auf einer Welle (1) verschwenkbar gelagert ist, wobei der Träger (3) in Richtung eines gestellfesten, auf minimale Spaltweite des Leimschabers (2) gegenüber der Leimwalze (19) eingestellten Anschlages (13, 14) federbelastet ist und wobei parallel zu diesem Anschlag (13, 14) ein weiterer, einstellbarer gestellfester Anschlag (8, 9, 28) vorgesehen ist, an dem der Träger (3) über ein Stellglied (6,7) mit konstantem Stellweg abstützbar ist, dadurch gekennzeichnet, daß das Stellglied (6,7) als mehrstufig wirkende Stellvorrichtung ausgebildet ist, wobei diese Stellvorrichtung eine mehrere Stellzylinder aufweisende Zylinderkolbeneinheit mit in Reihe oder parallel geschalteten Stellzylindern (26, 27) ist.

2. An eine Leimwalze (20) anstellbarer, zweiteiliger Leimschaber in einer Etikettiermaschine, dessen beide Teile mit jeweils einem Träger (3a, 3b) auf einer gemeinsamen Welle (1) übereinander und verschwenkbar gelagert sind, wobei jeder Träger (3a, 3b) in Richtung eines gestellfesten, auf eine minimale Spaltweite des Leimschabers eingestellten Anschlages (13, 14) federbelastet ist und wobei parallel zu diesem Anschlag (13, 14) ein einstellbarer gestellfester Anschlag (8, 9) vorgesehen ist, an dem jeder Träger (3a, 3b) über ein Stellglied (6, 7) mit konstantem Stellweg abstützbar ist, dadurch gekennzeichnet, daß die beiden Träger (3a, 3b) über eine solche einseitig wirkende Mitnahmevorrichtung (21 - 22a) miteinander gekoppelt sind, daß bei Ansteuerung eines Stellgliedes (6, 7) der diesem Stellglied (6, 7) zugeordnete Träger (3a, 3b) den anderen mitnimmt, oder wobei die beiden Träger (3a, 3b) über eine zweiseitig wirkende Mitnahmevorrichtung (24, 25) mit einem solchen begrenzten Leerhub miteinander gekoppelt sind, daß die Mitnahmevorrichtung (24, 25) nur in einem Teil des Stellbereichs der Stellglieder (6, 7) anspricht und das Stellglied (6 oder 7) mindestens eines Leimschaberteils (3a oder 3b) als mehrstufig wirkende Stellvorrichtung ausgebildet ist, wobei diese Stellvorrichtung mehrere Stellzylinder aufweist.

3. Leimschaber nach den Ansprüchen 1 und 2, dadurch gekennzeichnet, daß von den Stellzylindern (26, 27) ein Stellzylinder (27) mit seiner Kolbenstange (27''') auf den Kolben (26'') eines anderen Stellzylinders (26) einwirkt, der gegenüber dem ersten Stellzylinder (27) den größeren Hub hat.

4. Leimschaber nach einem der Ansprüche 2 oder 3, dadurch gekennzeichnet, daß die Stellvorrichtung parallel zueinander angeordnete Stellzylinder (26, 27) umfaßt.

5. Leimschaber nach Anspruch 1 oder 4, dadurch gekennzeichnet, daß die parallel zueinander angeordneten Stellzylinder (26, 27) verschieden große Hübe haben.

6. Leimschaber nach einem der Ansprüche 2 bis 5, dadurch gekennzeichnet, daß die Mitnahmevorrichtung (21 - 22a) aus einem am Träger (3a) gehaltenen Mitnehmer (21) und einem vom anderen Träger (3b) gehaltenen Widerlager (22) besteht.

7. Leimschaber nach einem der Ansprüche 2 bis 5, dadurch gekennzeichnet, daß die Mitnahmevorrichtung (21 - 22a) einen einstellbaren Leerhub hat.

8. Leimschaber nach den vorhergehenden Ansprüchen, dadurch gekennzeichnet, daß die Federbelastung eines jeden Trägers (3a, 3b) eines Leimschaberteils durch ein auf eine Keilfläche wirkendes, federartiges Druckstück (17, 18) erzeugt wird.

## Claims

1. Glue scraper (2), which is adjustable on a glue roller (19) in a labelling machine and which is pivotably mounted with a support member (3) on a shaft (1), the support member (3) being spring-loaded in the direction of a stop member (13, 14), which is secured to the frame and is set to a minimum clearance between the glue scraper (2) and the glue roller (19), and an additional, adjustable stop member (8, 9, 28) being provided parallel to this stop member (13, 14) and being secured to the frame, the support member (3) being supportable on said additional stop member via the intermediary of an adjusting member (6, 7) having a constant adjustment path, characterised in that the adjusting member (6, 7) is an adjusting device, which operates in a multiple-stage manner, said adjusting device being a cylinder-and-piston unit which includes a plurality of operating cylinders and is provided with operating cylinders (26, 27), which are connected in series or in parallel with each other.

2. Two-part glue scraper, which is adjustable on a glue roller (20) in a labelling machine, both parts of which scraper are pivotably mounted one above the other with a respective support member (3a, 3b) on a common shaft (1), each support member (3a, 3b) being spring-loaded in the direction of a stop member (13, 14), which is secured to the frame and is set to a minimum clearance from the glue scraper, and an adjustable stop member (8, 9) being provided parallel to this stop member (13, 14) and being secured to the frame, each support member (3a, 3b) being supportable on said adjustable stop member via the intermediary of an adjusting member (6, 7) having a constant adjustment path, characterised in that the two support members (3a, 3b) are interconnected via the intermediary of such a unilaterally operating entrainment device (21 - 22a) that, upon actuation of an adjusting member (6, 7), the support member (3a, 3b) associated with this adjusting member (6, 7) entrains the other support member, or the two support members (3a, 3b) are interconnected via the intermediary of a bilaterally operating entrainment device (24, 25) having such a limited no-load stroke that the entrainment device (24, 25) only responds in a portion of the adjustment range of the adjusting members (6, 7), and the adjusting member (6 or 7) for at least one component part (3a or 3b) of the glue scraper is an adjusting device, which operates in a multiple-stage manner, said adjusting device having a plurality of operating cylinders.

3. Glue scraper according to claims 1 and 2, characterised in that one operating cylinder (27) of the operating cylinders (26, 27) acts with its piston rod (27''') on the piston (26'') of another operating cylinder (26), which has a greater stroke than the first operating cylinder (27).

4. Glue scraper according to one of claims 2 or 3, characterised in that the adjusting device includes operating cylinders (26, 27), which are disposed parallel to each other.

5. Glue scraper according to claims 1 or 4, characterised in that the operating cylinders (26, 27), which are disposed parallel to each other, have strokes of different sizes.

6. Glue scraper according to one of claims 2 to 5, characterised in that the entrainment device (21 - 22a) comprises a driver (21), which is retained on the support member (3a), and an abutment (22), which is retained by the other support member (3b).

7. Glue scraper according to one of claims 2 to 5, characterised in that the entrainment device (21 - 22a) has an adjustable no-load stroke.

8. Glue scraper according to the preceding claims, characterised in that the spring loading of each support member (3a, 3b) for each part of the glue scraper is produced by a spring-like pressure-piece (17, 18), which acts on a wedge surface.

## Revendications

1. Racleur de colle (2) réglable par rapport à un rouleau encolleur (19) dans une machine d'étiquetage, qui est monté pivotant avec un support (3) sur un arbre (1), le support (3) étant soumis à l'action d'un ressort en direction d'une butée (13, 14) solidaire du bâti, réglée pour une largeur de fente minimale du racleur de colle (2) par rapport au rouleau encolleur (19), et parallèlement à cette butée (13, 14) étant prévue une autre butée (8, 9, 28) solidaire du bâti, réglable, contre laquelle le support (3) prend appui, par un organe de réglage (6, 7), avec une distance de réglage constante, caractérisé en ce que l'organe de réglage (6, 7) est conçu à la manière d'un dispositif de réglage agissant en plusieurs crans, ce dispositif de réglage étant une unité à cylindre et piston comportant plusieurs cylindres de réglage (26, 27) montés en série ou en parallèle.

2. Racleur de colle en deux parties, réglable par rapport à un rouleau encolleur (20) dans une machine d'étiquetage, dont les deux parties avec chacune un support (3a, 3b) superposées et pivotantes sur un arbre (1) commun, chaque support (3a, 3b) étant soumis à l'action d'un ressort en direction d'une butée (13, 14) solidaire du bâti, réglée pour une ouverture de fente minimale du racleur de colle et par rapport au rouleau encolleur (19), et parallèlement à cette butée (13, 14) étant prévue une butée (8, 9,) solidaire du bâti, réglable, contre laquelle chaque support (3a, 3b) prend appui, par un organe de réglage (6, 7), avec une distance de réglage constante, caractérisé en ce que les deux supports (3a, 3b) sont accouplés entre eux par un dispositif d'entraînement (21 à 22a) agissant d'un côté, tel que lorsqu'un organe de réglage (6, 7) est commandé le support (3a, 3b) associé à cet organe de réglage (6, 7) entraîne l'autre, ou lorsque les deux supports (3a, 3b) sont accouplés entre eux par un dispositif d'entraînement (24, 25) agissant des deux côtés avec une course à vide limitée, le dispositif d'entraînement (24, 25) ne réagit que dans une partie de la plage de réglage des organes de réglage (6, 7) et l'organe de réglage (6 ou 7) d'au moins une partie de racleur de colle (3a ou 3b) est conçu à la manière d'un dispositif de réglage agissant en plusieurs crans, ce dispositif de réglage comportant plusieurs cylindres de réglage.

3. Racleur de colle selon les revendications 1 et 2, caractérisé en ce que des cylindres de réglage (26, 27), un cylindre de réglage (27) avec sa tige de piston (27''') agissent sur des pistons (26'') d'un autre cylindre de réglage (26) qui a une course supérieure au premier cylindre de réglage (27).

4. Racleur de colle selon la revendication 2 ou 3, caractérisé en ce que le dispositif de réglage comprend des cylindres de réglage (26, 27) disposés parallèlement entre eux.

5. Racleur de colle selon la revendication 1 ou 4, caractérisé en ce que les cylindres de réglage (26, 27) disposés parallèlement entre eux ont des courses de grandeur différente.

6. Racleur de colle selon l'une des revendications 2 à 5, caractérisé en ce que le dispositif d'entraînement (21 à 22a) est constitué d'un entraîneur (21), fixé sur le support (3a) et d'une butée (22) maintenue par l'autre support (3b).

7. Racleur de colle selon l'une des revendications 2 à 5, caractérisé en ce que le dispositif d'entraînement (21 à 22a) possède une course à vide réglable.

8. Racleur de colle selon les revendications précédentes, caractérisé en ce que la charge du ressort exercée sur chaque support (3a, 3b) d'une partie de racleur de colle est produite par une pièce de pression (17, 18) de type ressort, agissant sur une surface conique.
